# EUROPÄISCHE PATENTSCHRIFT

(11) **EP 0 643 226 B1**
(45) Veröffentlichungstag und Bekanntmachung des Hinweises auf die Patenterteilung: **03.11.1999**
(21) Anmeldenummer: 94111345.8
(22) Anmeldetag: 21.07.1994
(51) Int. Cl.: F04D 17/04, F04D 29/58, F04D 29/60

(54) **Einschub-Querstromventilator**
Insertable cross flow fan
Ventilateur traversal insérable

(30) Priorität: 30.08.1993 DE 4328945
(43) Veröffentlichungstag der Anmeldung: 15.03.1995
(73) Patentinhaber: LTG LUFTTECHNISCHE GMBH, 70435 Stuttgart (DE)
(72) Erfinder: Schips, Karl, D-73660 Urbach (DE); Fichter, Rolf, D-70736 Fellbach (DE)
(74) Vertreter: Grosse, Rainer, Dipl.-Ing.

(56) Entgegenhaltungen:
- EP-A- 0 178 645
- DE-A- 1 728 607
- FR-A- 1 374 975
- FR-A- 1 597 661
- US-A- 1 923 079
- PATENT ABSTRACTS OF JAPAN vol. 8, no. 140 (M-305) (1577) 29. Juni 1984 & JP-A-59 037 299 (AKAISHI)

## Beschreibung

Die Erfindung betrifft einen Querstromventilator.

Querstromventilatoren sind in unterschiedlichen Ausführungsformen auf dem Markt erhältlich. Sofern sie als Einbauteil für technische Einrichtungen, beispielsweise einen Heißluftofen, ausgebildet sind, ist ein Gehäuse vorgesehen, dem die mit dem Laufrad zusammenwirkende Luftleiteinrichtung zugeordnet ist. Innerhalb des Gehäuses ist das Laufrad gelagert und an einer Stirnseite des Gehäuses die vorzugsweise als Elektromotor ausgebildete Antriebseinrichtung befestigt. Das Gehäuse ist mit einer Befestigungseinrichtung, beispielsweise mit Lochblechfüßen versehen, um den Querstromventilator an seinem Einsatzort montieren zu können. Diese einzubauenden Querstromventilator-Einheiten sind mit beidseitig gelagertem Lüfterrad ausgebildet.

Aus DE 1728607 ist ein Gebläse für einen Öl- oder Gasbrenner bekannt, mit einem Querstromventilator, dessen Antriebseinrichtung und dessen Laufrad beiderseits einer als Abdeckplatte bezeichneten Innenwand des Brennergehäuses fliegend montiert sind. Um diesen Querstromventilator im Brennergehäuse anzubringen, ist es notwendig, zunächst von verschiedenen Seiten der Abdeckplatte her das Laufrad und die Antriebseinrichtung des Ventilators zusammenzufügen und fest zu verbinden, und dann die Abdeckplatte mit dem Gehäuseteil zusammenzufügen. Die Antriebseinrichtung kann von ihrer Umgebung durch eine abnehmbare Abdeckkappe abgeschirmt werden. Zur Wartung oder zum Austausch der Antriebseinrichtung muß die Kappe entfernt, die Abdeckplatte ausgebaut und gegebenenfalls Antriebseinrichtung und Laufrad voneinander getrennt werden.

Aus FR 1374975 ist ein Querstromventilator mit einer Antriebseinrichtung und einem Laufrad bekannt, die beiderseits eines Trägerrings fliegend befestigt sind. Der Trägerring hat einen großen freien Innendurchmesser, durch den hindurch ein Kühlluftstrom zwischen dem Laufrad und der auf der gegenüberliegenden Seite des Rings angebrachten Antriebseinrichtung zirkuliert. Dieser Querstromventilator ist als freistehendes Gerät und nicht zum Einbau in einen größeren Verbund vorgesehen.

Der Gegenstand der Erfindung bezieht sich auf Querstromventilatoren, die als Baueinheit einem weiteren Gerät oder einer Anlage beziehungsweise einem Gehäuse zugeordnet werden können. Der Erfindung liegt die Aufgabe zugrunde, derartige Querstromventilatoren einfach auszubilden sowie eine einfache Montagemöglichkeit beziehungsweise Austauschbarkeit bei optimaler Abdichtung zwischen den Bereichen Antriebseinrichtung, Förderzone und Außenatmosphäre zu schaffen.

Zur Lösung dieser Aufgabe wird ein Querstromventilator vorgeschlagen, der eine Antriebseinrichtung, ein mit der Antriebseinrichtung in Drehmitnahme verbundenes Laufrad, eine dem Laufrad zugeordnete Luftleiteinrichtung und einen Montageflansch aufweist, der die übrige Peripherie des Querstromventilators radial überragt und sowohl eine Abdichtung zwischen der Förderzone des Querstromventilators und der Außenatmosphäre schafft, als auch durch seine Abtrennwirkung zwischen der Förderzone und der Antriebszone des Querstromventilators einen Dichtflansch bildet, wobei durch den im Bereich zwischen der Antriebseinrichtung und dem Laufrad liegenden Montageflansch und an diesem fliegend befestigter Luftleiteinrichtung und auch dort fliegend befestigter Antriebseinrichtung sowie einer fliegenden Lagerung des Laufrads eine, ein axiales Einbringen in seinen Einbauort ermöglichende Einschubeinheit gebildet ist. Der Montageflansch erlaubt im Zusammenhang mit der Ausbildung als Einschubeinheit einen sehr einfachen Aufbau und eine hohe Montage- und Servicefreundlichkeit. Da der Montageflansch zwischen Antriebseinrichtung und Laufrad liegt, bildet er einen quasi integralen Bestandteil des Querstromventilators, so daß er kein zusätzliches Teil ist, das nur die Aufgabe der Befestigung übernimmt, sondern an dem auch die Baugruppen des Querstromventilators befestigt sind. Auftretende Kräfte werden somit direkt über den Montageflansch abgeleitet. Bei der Installation eines Querstromventilators beziehungsweise bei seinem Austausch wird die Geräteeinheit lediglich axial in Montageposition eingeschoben, bis der Montageflansch auf die Montagestelle trifft. Dort kann er -je nach Erfordernis- mit oder ohne Dichtungen befestigt werden. Soll der erwähnte Austausch erfolgen, so sind die Befestigungsmittel zu lösen, wodurch der Montageflansch freigegeben wird, und mit ihm zusammen kann aufgrund der Ausbildung als Einschubeinheit die Gesamtanordnung axial herausgezogen werden. Um dann einen neuen Querstromventilator zu installieren, wird dieser axial eingeschoben und der Montageflansch mit dem Montageort verschraubt. Unzugängliche Bereiche, in denen eine Montage des Querstromventilators erfolgen soll, bilden somit kein Hindernis mehr und erfordern auch keine aufwendigen Zerlegearbeiten der Gesamtapparatur. Der Montageflansch schafft ferner einen sehr einfach abdichtbaren Bereich zwischen Förderbereich und Umwelt. Damit kann die Innenatmosphäre eines Geräts oder einer Anlage, das beziehungsweise die mit dem Querstromventilator versehen ist, zur Umweltatmosphäre abgedichtet werden. Dies hat auch Vorteile bei der Temperaturisolierung zwischen Förderzone und Antriebszone. Das Laufrad ist fliegend gelagert. Dies bedeutet, daß eine einseitige Lagerung des Laufrades vorgenommen ist, das heißt, nur das der Antriebseinrichtung zugewandte Ende des Laufrades ist gelagert, nicht jedoch das andere Laufradende des Querstromventilators. Der Montageflansch ist bevorzugt als Montageplatte ausgebildet. Vorzugsweise handelt es sich dabei um eine Metallplatte, die einen viereckigen Grundriss aufweisen kann. In den Eckbereichen sind Montagelöcher ausgebildet, wobei diese Eckbereiche die übrige Peripherie des Querstromventilators überragen, so daß die Befestigungsstellen für die Montage des Querstromventilators am Außenbereich des Montageflansches liegen, während andere Baugruppen des Querstromventilators, die mit dem Montageflansch verbunden sind, nicht bis in diesen Außenbereich ragen. Hierdurch bildet der Außenbereich des Montageflansches eine Anschlagfläche (und -falls erforderlich- eine Dichtfläche), die die Einschubbewegung bei der Montage begrenzt. Durch eine gasdichte Ausführung des Montageflansches wird eine leckfreie Dichtung zwischen Förderzone und Außenatmosphäre geschaffen. An dem Montageflansch ist die Luftleiteinrichtung fliegend befestigt. Somit dient der Montageflansch nicht nur der Befestigung des Querstromventilators am Einbauort, sondern bildet gleichzeitig einen Träger für die Luftleiteinrichtung, die erforderlich ist, um die radial das Laufrad durchsetzende Luftströmung herbeizuführen. An dem Montageflansch ist ferner die Antriebseinrichtung fliegend befestigt. Somit liegt eine Ausbildung vor, bei der an der einen Seite der Montageplatte die Luftleiteinrichtung fliegend befestigt und an der anderen Seite der Montageplatte die Antriebseinrichtung fliegend angeordnet ist. Dies führt zu einem sehr einfachen und rationellen Aufbau.

Der Montageflansch, der insbesondere als Montageplatte ausgebildet ist, verläuft quer, insbesondere rechtwinklig zur Längserstreckung der Welle des Laufrads beziehungsweise der Welle der Antriebseinrichtung. Alternativ kann der Montageflansch auch eine kreisförmige Grundfläche aufweisen. Dies ist im Falle einer Abdichtung besonders günstig. Die Befestigung des Montageflanschs kann vorzugsweise nach Art eines Renkverschlusses (Bajonettverschlusses) oder mittels Gewinde erfolgen.

Vorteilhaft ist ferner, wenn die Antriebseinrichtung als Elektromotor ausgebildet ist. Alternativ kann jedoch auch vorgesehen sein, daß die Antriebseinrichtung als auf der Welle des Laufrads angeordnete Riementriebscheibe oder Kettentriebscheibe ausgebildet ist. Dies setzt voraus, daß für den Betrieb des Querstromventilators ein separater Motor verwendet wird, der einen Riemen oder eine Kette antreibt, welche über die Riementriebscheibe beziehungsweise die Kettentriebscheibe verläuft.

Es ist vorteilhaft, wenn die Antriebseinrichtung zwei axial voneinander beabstandete Lager aufweist, die ebenfalls als alleinige Lagerung des Laufrads dienen. Handelt es sich beispielsweise bei der Antriebseinrichtung um den erwähnten Elektromotor, so ist dessen Rotor beidseitig gelagert, wobei diese Lager ebenfalls als Lagerung des Laufrads dienen, das heißt, an dem Rotor befindet sich in fliegender Anordnung das Laufrad.

Vorteilhaft ist es ferner, wenn bei einem derartig ausgebildeten Elektromotor der Wellenstummel eine Länge aufweist, die so groß ist, daß der Wellenstummel in einstückiger Ausbildung gleichfalls die Welle des Laufrads bildet. Bei dieser Ausgestaltung sind Verbindungsmittel vermieden, die die Welle des Laufrads mit der Welle des Elektromotors kuppeln.

Nach einer Weiterbildung der Erfindung ist vorgesehen, daß der Montageflansch ein Laufrad-Wellenlager aufweist. Bei dieser Ausgestaltung ist somit das Laufrad am Montageflansch beziehungsweise im Bereich des Montageflansches gelagert, wobei mindestens ein weiteres Lager von der Antriebseinrichtung gebildet ist.

Um mit dem erfindungsgemäßen Querstromventilator heiße oder auch kalte Gasströme beziehungsweise Luftströme zu fördern, ist vorzugsweise der dem Montageflansch zugewandten Stirnseite des Laufrads eine radial verlaufenden Sperrwand gegenüberliegend angeordnet, die unter Ausbildung einer Luft-Wärmebeziehungsweise -Kälte-Isolierraumzone mit Abstand zum Montageflansch angeordnet ist. In dieser Isolierzone wird ein ruhendes Luftpolster beziehungsweise Gaspolster ausgebildet, das dazu beiträgt, daß die vom Fördergasstrom kommende Hitze beziehungsweise Kälte nicht die Lager beziehungsweise die Antriebseinrichtung beschädigt. Durch diese Maßnahme wird mittels der radial verlaufenden Sperrwand der Förderbereich des Nutzluftstroms des Querstromventilators gegenüber der Lager- und/oder Antriebseinrichtung abgeschottet. Auch die Montageplatte bildet quasi eine Sperrwand aus, so daß zwischen den so ausgebildeten Sperrwänden das ruhende Luft- beziehungsweise Gaspolster dafür sorgt, daß keine zu hohen beziehungsweise zu niedrigen Temperaturen Beschädigungen herbeiführen. Nach einer weiteren Ausführungsform ist es möglich, daß mehrere, voneinander axial beabstandete Sperrwände in der Isolierzone angeordnet sind. Das Wort "axial" ist auf die Welle von Laufrad beziehungsweise Antriebseinrichtung bezogen. Zwischen den einzelnen Sperrwänden werden jeweils Isoliergaspolster ausgebildet. Die Sperrwand beziehungsweise die Sperrwände können bevorzugt am Flansch und/oder an der Luftleiteinrichtung befestigt sein. Dies führt zu einer feststehenden Anordnung der Sperrwände, das heißt, sie müssen von der sich drehenden Welle des Laufrads durchdrungen werden. Hierzu sind entsprechende Durchbrüche vorgesehen. Alternativ ist es jedoch auch möglich, daß die Sperrwand beziehungsweise die Sperrwände an der Welle der Antriebseinrichtung und/oder des Laufrads (mitdrehend) befestigt sind. Als weitere Ausgestaltung können die Sperrwände sowohl feststehend, als auch mitdrehend in Labyrinth-Anordnung angeordnet sein. Vorzugsweise wechselt alternierend eine feststehende mit einer mitdrehenden Sperrwand ab.

Nach einer Weiterbildung der Erfindung ist einseitig des Förderbereichs des Nutzluftstroms des Laufrads ein Verlängerungsbereich des Laufrads vorgesehen, das heißt, das Laufrad erstreckt sich in axialer Richtung über den Förderbereich hinaus. Dies erfolgt auf der der Antriebseinrichtung zugekehrten Seite. Hierdurch erstrecken sich die Laufschaufeln des Laufrads bis in eine zwischen dem Förderbereichsende und dem Montageflansch liegende Luft-Wärme- beziehungsweise -Kälte-Isolierraumzone (Isolierzone) hinein.

Unabhängig von den bis jetzt erwähnten Ausführungsformen besteht auch die Möglichkeit, die Luftleiteinrichtung und/oder die Sperrwände mit den sich dabei bildenden Luftpolstern -Isolierzonen- als integrierte Bestandteile des Einbauortes vorzusehen. Die Querstromventilatoreinheit besteht dann aus zwei Teilen
- den ortsfesten Einbauten mit Luftleiteinrichtung am Einbauort
- dem Einschub-Querstromventilator ohne Leiteinrichtung.

Dieser Querstromventilator besteht dann im wesentlichen aus der Montageplatte (mit Dichtelementen), bei der auf der einen Seite das auf der Antriebseinheit fliegend gelagerte Laufrad herausragt, wobei sich auf der anderen Seite der Montageplatte die Antriebseinheit befindet.

Wenn im Zuge dieser Anmeldung von Luft-Wärme- beziehungsweise -Kälte-Isolierraumzone die Rede ist, so soll das Wort "Luft" nicht beschränken, sondern alle gasförmigen Medien zulassen.

Das Laufrad kann bei der mit Verlängerungsbereich versehenen Ausführungsform im Abschnitt des Förderbereichendes eine radial verlaufende Sperrwand aufweisen. Es können auch mehrere, voneinander beabstandete Sperrwände in der Isolierzone am Laufrad angeordnet sein. Hierdurch werden entsprechende Gasisolierzonen ausgebildet. Sofern ortsfeste Sperringe hinzutreten, die mit den mitdrehenden Sperrwänden in axialer überlappungsposition stehen, so wird eine Labyrinth-Abdichtung geschaffen.

Nach einer Weiterbildung der Erfindung ist ein Einströmluftweg (beziehungsweise Einströmgasweg) am Querstromventilator ausgebildet, durch den die Luft in die Isolierzone axial in das Innere des Laufrads einströmt und radial aus dem Laufrad austritt. Damit liegt also eine Axialströmung im Verlängerungsbereich des Laufrads vor, die dort einen Wärme- beziehungsweise Kälteschutz ausbildet. Das Laufrad wirkt in diesem Bereich nicht als Querstrom-, sondern ähnlich wie ein Trommelläufer.

Das Laufrad kann eine von seiner Stirnseite ausgehende Welle aufweisen und ansonsten freitragend als Käfigkonstruktion ausgebildet sein. Alternativ ist es jedoch auch möglich, daß das Laufrad eine sich über dessen Gesamtlänge erstreckende, durchgehende Welle besitzt. Auf dieser Welle sind dann entsprechende Stützscheiben oder dergleichen angeordnet, die die sich axial erstreckenden Luftschaufeln tragen.

Als zusätzliches Kühlmittel ist vorgesehen, in den Bereich zwischen dem Montageflansch und der Antriebseinrichtung sich mitdrehende Kühlflügel zu installieren.

Die Zeichnungen veranschaulichen die Erfindung anhand von Ausführungsbeispielen und zwar zeigt:
- Figur 1: eine Seitenansicht (teilweise im Schnitt) auf einen Querstromventilator,
- Figur 2: eine Stirnansicht auf den Querstromventilator gemäß Figur 1,
- Figur 3: eine Seitenansicht auf einen Querstromventilator nach einem anderen Ausführungsbeispiel,
- Figur 4: eine Stirnansicht auf den Querstromventilator gemäß Figur 3,
- Figur 5: eine Seitenansicht auf einen Querstromventilator nach einem weiteren Ausführungsbeispiel,
- Figur 6: eine Stirnansicht auf den Querstromventilator der Figur 5,
- Figur 7: eine Seitenansicht auf einen Querstromventilator nach einem weiteren Ausführungsbeispiel,
- Figur 8: eine Seitenansicht auf einen Querstromventilator nach einem weiteren Ausführungsbeispiel,
- Figur 9: eine Seitenansicht auf einen Querstromventilator nach einem weiteren Ausführungsbeispiel,
- Figur 10: eine Seitenansicht auf zwei sich axial gegenüberstehende Querstromventilatoren,
- Figur 11: eine Detailansicht eines Querstromventilators im Bereich der Laufrad-Lagerung,
- Figur 12: eine Detailansicht eines Querstromventilators im Bereich der Laufradlagerung,
- Figur 13: eine Seitenansicht auf einen Querstromventilator nach einem weiteren Ausführungsbeispiel,
- Figur 14: eine Seitenansicht auf einen Querstromventilator nach einem weiteren Ausführungsbeispiel,
- Figur 15: eine Seitenansicht auf einen Bereich eines Querstromventilators nach einem weiteren Ausführungsbeispiel,
- Figur 16: eine Detailansicht des Ausführungsbeispiels der Figur 15,
- Figur 17: eine Detailansicht des Ausführungsbeispiels der Figur 15 und
- Figur 18: eine Detailansicht im Bereich des Montageflansches eines Querstromventilators.

Gemäß Figur 1 weist der Querstromventilator 1 eine Antriebseinrichtung 2, ein Laufrad 3, sowie eine Luftleiteinrichtung 4 auf.

Die Antriebseinrichtung 2 ist als Elektromotor 5 ausgebildet, der einen Wellenstummel 6 aufweist, der über eine Kegelverbindung 7 drehfest mit einer Stirnwand 8 des Laufrads 3 verbunden ist. Hierdurch wird das Laufrad 3 fliegend auf dem Wellenstummel 6 des Elektromotors 5 gelagert. Der Elektromotor 5 weist in üblicher Weise zwei Rotorlager auf, die - gemäß der beschriebenen Konstruktion- gleichfalls die Lager für das Laufrad 3 bilden.

Der Elektromotor 5 besitzt einen Flansch 9, der mit einem Montageflansch 10 verschraubt ist. Der Montageflansch 10 ist als im Grundriß rechteckige Montageplatte 11 ausgebildet, deren Abmessungen derart groß gegenüber den übrigen Bauteilen des Querstromventilators 1 sind, daß sie die übrigen Bauteile radial überragt. Die Ebene der Montageplatte 11 verläuft senkrecht zur Längserstreckung des Wellenstummels 6 beziehungsweise zur Längserstreckung der Laufrads 3. Der Montageflansch 10 befindet sich -in der Seitenansicht der Figur 1 gesehen- zwischen der Antriebseinrichtung 2 und dem Laufrad 3. Mit ihm erfolgt die Montage des Querstromventilators 1 an seinem Einsatzort.

Wie bereits erläutert, ist auf der einen Seite der Montageplatte 11 mittels des Flansches 9 die Antriebseinrichtung 2 befestigt. Die Montageplatte 11 weist einen Durchbruch 12 auf, der von dem Wellenstummel 6 durchsetzt wird. Auf der anderen Seite der Montageplatte 11 ist die Luftleiteinrichtung 4 befestigt. Diese weist -gemäß Figur 2- eine Leitwand 13 sowie ein Keilprofil 14 auf. Aus der Figur 2 ist ebenfalls deutlich erkennbar, daß die rechteckig ausgebildete Montageplatte 11 die übrige Peripherie des Querstromventilators 1 überragt. Hierdurch ist der Querstromventilator 1 als Einschubeinheit 15 ausgebildet, das heißt, er kann bei seiner Montage in Richtung des in der Figur 1 eingetragenen Pfeiles 16 in den Einbauort axial eingeschoben werden, beispielsweise in einen Durchbruch einer Tragplatte einer Einrichtung (beispielsweise eines Heißluftofens), wodurch die Außenbereiche 17 des Montageflansches 10 gegen die Tragplatte treten. Mittels geeigneter Befestigungsmittel erfolgt dort dann die Festlegung. Als Befestigungsmittel können beispielsweise Gewindeschrauben eingesetzt werden, die Befestigungslöcher 18, die in den Eckbereichen der Montageplatte 11 angeordnet sind, durchgreifen.

Mit gestrichelter Linie ist in der Figur 2 eine weitere Ausführungsform dargestellt, die einen Montageflansch aufweist, der eine kreisförmige Grundfläche besitzt. Über den Umfang verteilt sind Befestigungslöcher vorgesehen. Die dort wiedergegebene kreisförmige Montageplatte eignet sich insbesondere für dichtende Ausführungsformen, das heißt, der Montageflansch wirkt als Dichtung; er schirmt den Förderbereich des Ventilators gegenüber der äußeren Atmosphäre ab. Hierdurch wird ferner ein Temperaturaustausch zwischen dem Förderbereich und den Lagern beziehungsweise der Antriebseinrichtung erschwert, was insbesondere bei einer Heißgasförderung von Vorteil ist. Vorzugsweise können Dichtungen verwendet werden, die sich zwischen Montageflansch und dem Randbereich einer Montageöffnung befinden, so daß dadurch eine Gasdichtigkeit erzeugt werden kann.

Gemäß Figur 1 liegt dem freien Ende 19 des Laufrads 3 eine Stirnwand 20 der Luftleiteinrichtung 4 gegenüber, an der -mittels Schrauben 21- ein Zentrierdorn 22 befestigt ist, der in eine öffnung 23 einer Endplatte 24 des Laufrads 3 mit radialem Spiel eingreift. Dieser Zentrierdorn 22 bildet eine Transportsicherung, die es verhindert, daß bei Stoßbelastungen und dergleichen das Laufrad 3 unzulässig weit aus seiner Stellung verschwenkt. Auch ist während des Betriebs des Querstromventilators mittels des Zentrierdorns 22 dafür gesorgt, daß bei stoßartigen Belastungen stets die Stellung des Laufrads 3 innerhalb bestimmter Grenzen erhalten bleibt, so daß es nicht zu einem unrunden Lauf kommt. Insoweit ist eine Fangeinrichtung gebildet, die insbesondere auch im normalen, kritischen und überkritischen Betrieb -sofern erforderlich- zentrierend wirkt. Bei besonders kurzen Laufrädern wird auf die Transportsicherung beziehungsweise Fangeinrichtung verzichtet.

Das Laufrad 3 kann als geschweißte Kontruktion, als rollierte Kontruktion oder als gefügte Konstruktion ausgebildet sein. Vorzugsweise ist es "weich" ausgebildet, so daß es sich im überkritischen Betrieb selbst zentriert. Die Materialwahl ist derart getroffen, daß es auch für sehr tiefe oder sehr hohe Temperaturen des zu fördernden Gases geeignet ist. Dies gilt selbstverständlich auch für die übrigen Teile des Querstromventilators 1, insbesondere auch für die Luftleiteinrichtung 4.

Aus der Figur 1 ist erkennbar, daß der dem Montageflansch 10 zugewandten Stirnseite 25 des Laufrads 3 eine radial verlaufende Sperrwand 26 gegenüberliegt, die unter Ausbildung einer Luft-Wärme- beziehungsweise -Kälte-Isolierraumzone (Isolierzone) 27 mit Abstand zum Montageflansch 10 angeordnet ist. Die Sperrwand 26 bildet eine Seitenwand der Luftleiteinrichtung 4. Ein Durchbruch 28 von ihr wird von einem Hülsenteil der Kegelverbindung 7 durchdrungen, wobei mittels einer schleifenden Dichtung 29 eine Abdichtung zum Förderbereich des Querstromventilators 1 erfolgt. Die Dichtung kann in hochwertiger Ausführung so gut wie gasdicht ausgebildet sein.

Gemäß der Figur 1 ist die Isolierzone 27 im oberen Bereich der Figur anders als im unteren Bereich der Figur ausgebildet. In dieser Figur werden somit zwei verschiedene Ausführungsbeispiele dargestellt. Zunächst sei auf den oberen Bereich der Figur 1 eingegangen, bei dem in der Isolierzone 27 drei weitere, axial von einander beabstandete Sperrwände 30 angeordnet sind, die mittels einer Befestigungseinrichtung 31 mit der Luftleiteinrichtung 4 verbunden sind. Hierzu erstreckt sich die Sperrwand 26 unter Ausbildung einer C-Profilierung mittels eines Axialabschnittes 32 bis zur Montageplatte 11, auf der sie mit einem abgewinkelten Bereich 33 aufliegt. Die Befestigungseinrichtung 31 kann beispielsweise als Gewindebolzen ausgebildet sein, der Löcher in der Montageplatte 11, dem abgewinkelten Bereich 33, den Sperrwänden 26 sowie 30 durchsetzt und auf den Abstandsstücke 34 aufgefädelt sind, die die Sperrwände 30 in Position halten. Mittels Muttern ist der Gewindebolzen zwischen Sperrwand 26 und Montageplatte 11 verschraubt. Mehrere derartige Befestigungseinrichtungen 31 sind winkelversetzt um die Drehachse des Querstromventilators herum vorgesehen. Auf diese Art und Weise sind -abgetrennt durch die Sperrwände 30- in der Isolierzone 27 ruhende Gas- beziehungsweise Luftpolster geschaffen, die eine Wärme- beziehungsweise Kälte-Isolierung zwischem dem Förderbereich des Querstromventilators 1 und der Antriebseinrichtung 2 und damit auch der Lager bilden.

Im unteren Bereich der Figur 1 ist die Anordnung derart getroffen, daß die Sperrwand 26 keinen Axialabschnitt 32 und auch keinen abgewinkelten Bereich 33 aufweist. Vielmehr wird mittels (nicht dargestellter) Befestigungseinrichtungen 31 die Sperrwand 26 und auch die Sperrwände 30 gehalten, wobei an der Sperrwand 26 die Leitwand 13 befestigt ist. Eine radiale Abdichtung der Isolierzone 27 erfolgt mitteles geeigneter Ausbildung einer Wandung 35 des Einsatzortes. An dieser Wandung 35 kann vorzugsweise auch der Montageflansch 10 zur Befestigung des Querstromventilators festgeschraubt werden.

Auf dem Wellenstummel 6 lagert -gemäß Figur 1- eine Kühleinrichtung 40, die Kühlflügel 41 aufweist und dazu dient, zu hohe Temperaturen an der Antriebseinrichtung 2 zu verhindern.

Die Figuren 3 und 4 zeigen ein weiteres Ausführungsbeispiel eines Querstromventilators 1, der sich lediglich in einigen Details vom Ausführungsbeispiel der Figuren 1 und 2 unterscheidet. Im Nachstehenden wird daher nur auf die Unterschiede eingegangen; im übrigen wird auf die Beschreibung zu dem Ausführungsbeispiel der Figuren 1 und 2 verwiesen.

Der als Elektromotor 5 ausgebildeten Antriebseinrichtung 2 ist ein Zwischenflansches 36 zugeordnet. Der Zwischenflansch 36 lagert mittels zweier Lager 37 und 38 eine Verbindungswelle 39, die an einem Ende mit dem Wellenstummel 6 des Elektromotors 5 und mit dem anderen Ende mit dem Laufrad 3 drehfest gekuppelt ist. Auf der Verbindungswelle 39 ist eine Kühleinrichtung 40 angeordnet, die Kühl flügel 41 aufweist und zur Kühlung der Lager 37 und 38 und auch der Antriebseinrichtung 2 dient. Mittels elastischer Elemente 36', die zum Beispiel als Gummistopfen ausgebildet sein können, wird zwischen Elektromotor 5 und Zwischenflansch 36 eine Verdrehsicherung gebildet. Die elastischen Elemente 36' stellen sicher, daß der Elektromotor 5 sein Antriebsmoment übertragen kann, ermöglichen jedoch andererseits Fluchtungsfehler zwischen der Verbindungswelle 39 und dem Wellenstummel 6 auszugleichen. Wie die Figur 3 zeigt, ist an einem Ende der Verbindungswelle 39 das Laufrad 3 fliegend gelagert und am anderen Ende der Verbindungswelle 39 der Elektromotor 5 fliegend angeordnet. Die elastischen Elemente 36' greifen an einem Zwischenflansch 5' des Elektromotors 5 an.

Wie der Figur 3 zu entnehmen ist, wird zwischen Laufrad 3 und Montageflansch 10 eine Isolierzone 27 ausgebildet, wobei jedoch keine Zwischen-Sperrwände vorgesehen sind.

Die Figuren 5 und 6 zeigen ein weiteres Ausführungsbeispiel, das im wesentlichen dem Ausführungsbeispiel der Figuren 3 und 4 entspricht. Allerdings ist im Unterschied zum Ausführungsbeispiel der Figuren 3 und 4 die Antriebseinrichtung nicht als Elektromotor, sondern als Riementriebscheibe 42 ausgebildet, die drehfest mit der Verbindungswelle 39 verbunden ist. Mittels eines nicht dargestellten Antriebs, beispielsweise mittels eines Elektromotors, sowie einem Treibriemen kann die Riementriebscheibe 42 angetrieben werden, das heißt, diese Ausführungsform benötigt eine separate Antriebsquelle.

Im Ausführungsbeispiel der Figur 5 -wie auch bei den anderen relevanten Ausführungsbeispielen dieser Patentanmeldung- kann der Durchbruch der Sperrwand 26 mit einer nicht dargestellten, schleifenden Dichtung versehen sein. Dies gilt auch für den entsprechenden Durchbruch für die Verbindungswelle 39 im Bereich des Montageflansches 10. Diese Dichtungen können sogar im wesentlichen gasdicht abdichten, wodurch die Förderzone des Querstromventilators gegenüber der umgebenden atmosphärischen Luft abgedichtet ist, wenn er gasdicht mittels des Flansches 10 in einer entsprechenden Aufnahme eines Geräts oder dergleichen montiert ist. Bei der schleifenden Dichtung kann zum Beispiel eine Kupferscheibe verwendet werden; die Dichtung im Bereich des Montageflansches 10 kann -je nach Anforderungals Radialwellendichtring oder als Schleifringdichtung ausgebildet sein. Die Abdichtung des Montageflansches 10 gegenüber seiner Befestigung kann mittels eines umlaufenden O-Ringes abgedichtet werden.

In der Figur 7 ist ein weiteres Ausführungsbeispiel eines Querstromventilators 1 gezeigt, bei dem der Elektromotor 5 als Sondermotor ausgebildet ist. Dieser Sondermotor weist einen überlangen "Wellenstummel" 6 auf, das heißt, der Wellenstummel 6 verläuft einstückig über die Gesamtanordnung,also auch über die gesamte Länge des Laufrads 3. Die Lager des Rotors des Elektromotors 5 dienen somit ebenfalls als Lager des fliegend gelagerten Laufrads 3. Der Wellenstummel 6 kann als Vollwelle oder -aus thermischen Gründen- auch als Hohlwelle ausgebildet sein. Auf ihm sind Stützscheiben 43 in axialem Abstand zueinander angeordnet, an denen die axial verlaufenden Luftschaufeln des Laufrads 3 befestigt sind. Die Figur 7 ist ohne Transportsicherung gezeichnet. Dies bedeutet, daß bei genügend Eigensteifigkeit des Laufrades auch auf eine Transportsicherung verzichtet werden kann. Ansonsten gelten die Ausführungen zu den vorstehend beschriebenen Ausführungsbeispielen.

In der Figur 8 ist ein weiteres Ausführungsbeipiel eines Querstromventilators 1 dargestellt, bei dem eine dem Ausführungsbeispiel der Figur 1 entsprechende Bauform vorliegt. Es besteht jedoch der Unterschied, daß das Laufrad 3 einen Verlängerungsbereich 44 aufweist, das heißt, die Luftschaufeln erstrecken sich in die Isolierzone 27 hinein. Insofern wird dort -im Gegensatz zu den vorstehenden Ausführungsbeispielen- kein ruhendes Gaspolster, sondern eine Turbulenz erzeugt, die zur Kühlung beiträgt. Die Sperrwand 26 weist demzufolge einen Durchbruch 45 auf, durch den das Laufrad 3 in die Isolierzone 27 hineinragt. Im Innern des Laufrads 3 bildet eine Abschlußwand 46 eine Sperre zur Isolierzone 27. Die Abschlußwand 46 fluchtet mit der Sperrwand 26. In der Figur 8 ist ferner angedeutet, daß das Laufrad 3 eine sich mitdrehende Stützscheibe 46' aufweisen kann, die mit der Sperrwand 26 eine Labyrinth-Dichtung bildet. Die Position der Stützscheibe 46' ist in der Figur 8 lediglich schematisch angedeutet.

Das Ausführungsbeispiel der Figur 9 zeigt einen Querstromventilator, der im wesentlichen dem Ausführungsbeispiel der Figur 8 entspricht. Im Gegensatz zum Ausführungsbeispiel der Figur 8 ist beim Ausführungsbeispiel der Figur 9 jedoch in der Isolierzone 27 eine Unterteilung mittels axial beabstandet zueinander angeordneter Sperrwände 30 vorgesehen. Ebenso wie beim Ausführungsbeispiel der Firgur 8 ist das Innere des Laufrads 3 -fluchtend zur Sperrwand 26- mit einer Abschlußwand 46 versehen. Die Sperrwände 26 sowie 30 weisen entsprechende Durchbrüche auf, in die das Laufrad 3 hineinragt. Zusätzlich kann -zur Ausbildung einer Labyrinth-Dichtung 47- zwischen den einzelnen Sperrwänden 26, 30 Sperrwände 48 am Laufrad 3 vorgesehen sein, die sich somit mit dem Laufrad 3 mitdrehen und -axial gesehen- in überlappungsposition zu den Sperrwänden 26, 30 stehen. Es alterniert -in axialer Richtung betrachtet- jeweils eine feststehende Sperrwand mit einer sich mitdrehenden Sperrwand.

Das Ausführungsbeispiel der Figur 10 zeigt zwei Querstromventilatoren 1, die sich mit fluchtenden Laufrädern 3 axial derart gegenüberstehen, daß sich die Antriebseinrichtungen 2 jeweils außen befinden und die freien Enden 19 der beiden Laufräder 3 einander gegenüber liegen. Diese Ausgestaltung erlaubt eine sehr breite Nutz-Luftstromzone, wobei -aufgrund der Ausbildung der Querstromventilatoren jeweils als Einschubeinheit- bei der Montage in diese Zone der eine Querstromventilator von der einen und der andere Querstromventilator von der anderen Seite montiert wird. Soll eine Demontage oder eine Auswechslung erfolgen, so werden lediglich die Montageflansche 10 gelöst, die Einheiten herausgenommen und neue Einheiten eingeschoben und wieder befestigt. Entgegen dem in Figur 10 dargestellten Ausführungsbeispiel ist es selbstverständlich auch möglich, daß die beiden dort dargestellten Querstromventilatoren keine durchgehenden Wellen aufweisen, so daß die Laufräder 3 nur einseitig an ihren Stirnwänden mit Kupplungseinrichtungen für das Verbinden mit der jeweiligen Welle der Antriebseinrichtungen versehen sind.

Schließlich zeigt die Figur 11 eine Detailansicht eines Querstromventilators 1 mit einem Laufrad 3, das einen Verlängerungsbereich 44 aufweist, der in eine Isolierzone 27 hineinragt. Eine Sperrwand 26, die dem Montageflansch 10 gegenüberliegt, weist eine Einströmdüse 49 auf, die mittig von der Welle 3' des Laufrads 3 durchsetzt wird. Die Einströmdüse 49 wird dadurch gebildet, daß der Montageflansch 10 einen von der Welle 3' mittig durchdrungenen Durchbruch 49' aufweist, wobei im äußeren Randbereich des Durchbruchs 49' ein ringförmiges Führungsblech 49'' mit gewölbter Kontur in den Durchbruch 49' hineinragt und auf diese Art und Weise die Einströmdüsenkontur schafft. Die Sperrwand 26 weist radial verlaufende Bereiche 26' auf, die mit einer mitrotierenden Sperrwand 55 des Laufrads 3 zusammenwirken. Axiale Bereiche 26'' der Sperrwand 26 schließen die Isolierzone 27 nach außen hin ab und verlaufen bis zum Montageflansch 10. Der Montageflansch 10 weist im Bereich der äußeren Peripherie der Isolierzone 27 Durchbrüche 10' auf. Zwei beabstandete Lager 50, die die Welle 3' des Laufrads 3 lagern, sind in einem Lagerflansch 50' angeordnet, der über Stege 51 am Montageflansch 10 befestigt ist. Die Stege 51 stören den in die Einströmdüse 49 eintretenden Luftstrom 52 nur unwesentlich. Aufgrund dieser Ausgestaltung ist somit ein Einströmluftweg 53 geschaffen, durch den die Außenatmosphäre beziehungsweise Luft oder Gas von außen her axial in die Isolierzone 27 gefördert wird. Das hierdurch geförderte Kühlmedium tritt dann in den Verlängerungsbereich 44 des Laufrad 3 ein und wird radial aus dem Laufrad 3 (Pfeil 54) wieder hinausbefördert und tritt dann durch die Durchbrüche 10' des Montageflansches 10 hindurch wieder nach außen. In diesem Bereich wirkt der Querstromventilator somit quasi als Trommel läufer, wobei eine optimale Kühlung erzielt wird.

Im oberen Bereich der Figur 11 liegt die sich mitdrehende Sperrwand 55 der feststehenden Sperrwand 26 unter Ausbildung eines geringen Spalts 56 gegenüber, wodurch eine hinreichende Abdichtung erfolgt. Im unteren Bereich der Figur 11 ist eine andere Art der Abdichtung dargestellt. Dort befindet sich eine schleifende Dichtung 57, die von der Sperrwand 26 ausgeht und an der sich mitdrehenden Sperrwand 55 anliegt. Hierzu überragt die Sperrwand 55 die übrige Peripherie des Laufrads 3.

Auf dem freien Ende der Welle 3' des Laufrads 3 ist -gemäß Figur 11- eine Riementriebscheibe 42 drehfest angeordnet, so daß der Antrieb des in der Figur 11 gezeigten Ausführungsbeispiels eines Querstromventilators 1 mittels Riementrieb erfolgen muß.

In der Figur 12 ist ein weiteres Ausführungsbeispiel dargestellt, das viele Gemeinsamkeiten mit dem Ausführungsbeispiel der Figur 11 aufweist, auf die verwiesen wird. Abweichend ist, daß als Antriebseinrichtung 2 ein Elektromotor 5 verwendet wird, der mittels eines Zwischenflansches 5' am Lagerflansch 50' befestigt ist, der selbst jedoch keine Lager trägt. Vielmehr weist der Elektromotor 5 einen relativ langen Wellenstummel 6 auf, der mittels Axialverschraubung 60 mit dem Laufrad 3 drehfest verbunden ist. Hierzu weist das Laufrad 3 an seinem Stirnende eine Aufnahmebuchse 61 mit Kegelbohrung 62 auf, in die ein entsprechend ausgeformter Abschnitt des Wellenstummels 6 eingreift. Die Stege 51 gehen endseitig in Befestigungsabschnitte 63 über, die die Düsenform zur Ausbildung der Einströmdüse 49 herbeiführen.

Die Figur 13 zeigt ein weiteres Ausführungsbeispiel eines Querstromventilators 1, bei dem die als Elektromotor 5 ausgebildete Antriebseinrichtung 2 mittels eines Flansches 9 am Montageflansch 10 befestigt ist. Die Ausführungsform des Laufrades 3 weist einen Verlängerungsbereich 44 auf, der in eine Isolierzone 27 hineinragt, welche zwischen dem Montageflansch 10 und einer feststehenden Sperrwand 26 sowie einer mitdrehenden Abschlußwand 46 ausgebildet ist. An der Sperrwand 26 ist die Luftleiteinrichtung 4 des Querstromventilators 1 befestigt. Am Einbauort des Querstromventilators 1 ist eine Öffnungskontur 64 derart ausgebildet, daß der Montageflansch 10 gegen eine Anschlagfläche 65 der öffnungskontur 64 tritt. Mit einer Ringwandung 66 wird die Isolierzone 27 in radialer Richtung abgedichtet. Mittels einer Verstelleinrichtung 67, auf die nachstehend in den Figuren 15 bis 17 noch näher eingegangen wird, läßt sich die Luftleiteinrichtung 4 relativ zum Laufrad 3 ausrichten. Am Flansch 10 ist eine Wellendichtung 68 befestigt, die mit der Welle des Laufrad 3 zusammenwirkt.

Das Ausführungsbeispiel der Figur 14 unterscheidet sich von dem Ausführungsbeispiel der Figur 13 dadurch, daß an der Sperrwand 26 eine rohrförmige Trennwand 69 in dem Laufrad 3 gegenüberliegender Lage befestigt ist. In axialer Richtung erstreckt sich die Trennwand 69 entweder (Figur 14 oben) bis zum Montageflansch 10 und dichtet dort gegebenenfalls unter Verwendung von nicht wärmeleitender Dichtungsmasse ab oder -nach einem anderen Ausführungsbeispiel (Figur 14 unten)- besteht zwischen dem Montageflansch 10 und der Trennwand 69 ein Spalt 70, der einen geringen Luftaustausch herbeiführt. Durch die Trennwand 69 werden im Bereich der Isolierzone 27 drei Kammern 71, 72 und 73 ausgebildet, wobei die Kammer 71 zwischen der endseitigen Stirnwand 8 des Laufrads 3 und der Abschlußwand 46 des Laufrads 3 liegt, die zweite Kammer 72 zwischen der Außenkontur des Laufrads 3 und den Innenseiten der Trennwand 69 sowie des Monatageflansches 10 ausgebildet ist und die Kammer 73 zwischen dem Montageflansch 10 und der Sperrwand 26 sowie der Trennwand 69 und der Ringwandung 66 liegt. In der Kammer 71 bildet sich ein rotierendes jedoch in sich zusammengehaltenes Luftpolster aus; auch in den Kammern 72 und 73 ist aufgrund der abgeschlossenen Kammerstrukturen nur eine sehr geringer Luftaustausch gegeben. Diese Luftpolster bilden Temperatur-Isolierzonen.

Figur 14: Der freie Endbereich (freies Ende 19) des Laufrads 3 greift in eine Öffnung 74 der Stirnwand 20 der Luftleiteinrichtung 4 mit geringem Abstand ein, wodurch eine weitere Ausführungsform einer Transportsicherung und Fangsicherung im Betrieb gebildet ist.

In der Figur 15 wird die Verstelleinrichtung 67 in ihrer Wirkung näher erläutert. Vorzugsweise ist die Luftleiteinrichtung 4 mittels vier einzelnen, auf der Kontur eines Rechtecks angeordneten Justiergliedern 75 an dem Montageflansch 10 gehalten. Dadurch, daß durch Verstellen der einzelnen Justierglieder 75 der Abstand a zwischen dem Montageflansch 10 und der Sperrwand 26 individuell eingestellt werden kann, ist es möglich, die Spaltweite x zwischen Laufrad 3 und Luftleiteinrichtung 4 in gewünschter Weise einzustellen. Dies kann so erfolgen, daß die Spaltweite x über die gesamte Länge des Querstromventilators 1 gleichmäßig eingestellt wird, das heißt Laufrad 3 und Luftleiteinrichtung 4 verlaufen "parallel" zueinander oder aber es wird eine bewußte Schrägstellung herbeigeführt, um eine Luftstrahllenkung vorzunehmen. Die Verstellmöglichkeit ist mittels der Pfeile 76 in Figur 15 angedeutet.

Gemäß Figur 16 weist jedes Justierglied 75 eine Abstandshülse 76 auf, die von einer Gewindebohrung 77 durchsetzt wird. Mittels eines Fortsatzes 78, der einen Gleitstein bildet, greift die Abstandshülse 76 in ein Langloch 79 (siehe auch Figur 17) in der Sperrwand 26 ein. Mittels einer Gewindeschraube 80, die in die Gewindebohrung 77 eingeschraubt ist, kann die Abstandshülse 76 an der Sperrwand 26 festgelegt werden. Eine Bohrung 80' im Montageflansch 10 wird von einer Gewindeschraube 81 durchsetzt, die ebenfalls in die Gewindebohrung 77 eingeschraubt ist. Auf die Gewindeschraube 81 ist eine Kontermutter 82 aufgeschraubt, mit der die Drehstellung der Gewindeschraube 81 am Montageflansch 10 gesichert werden kann.

Soll der Abstand a zwischen Sperrwand 26 und Montageflansch 10 verändert werden, so wird bei gelöster Kontermutter 82 die Gewindeschraube 81 solange verdreht, bis der gewünschte Abstand a eingestellt ist. Diese Stellung wird dann mittels der Kontermutter 82 gesichert. Durch Lösen der Gewindeschraube 80 läßt sich aufgrund der Gleitsteinausbildung des Fortsatzes 78 die Sperrwand 26 und damit die Luftleiteinrichtung 4 verstellen. Ist die gewünschte Position erreicht, so wird die Gewindeschraube 80 wieder angezogen. Diese Verstellung erfolgt -in der Figur 15 gesehen- nach oben beziehungsweise nach unten, das heißt, hiermit läßt sich die Spaltbreite x insgesamt variieren. Wird beispielsweise mittels der einzelnen Justierglieder 75 eine Parallelität zwischen Laufrad 3 und Luftleiteinrichtung 4 geschaffen, so daß der Spalt x überall gleich groß ist, so kann anschließend durch Lösen der Gewindeschrauben 80 und Parallelverschiebung der Luftleiteinrichtung 4 die Größe des Spalts eingestellt werden.

Die Figur 18 zeigt einen Abschnitt des Montageflansches 10, der vorzugsweise als im Grundriß kreisförmige Montageplatte 11 ausgebildet ist. Mittels einer Ringstufe 83, die am Montageflansch 10 ausgebildet ist, erfolgt die Befestigung an einem Tragteil 84 am Einbauort. Das Tragteil 84 greift in die Ringstufe 83 ein. In der Grundfläche 85 der Ringstufe 83 befindet sich eine Ringnut 86, in die ein elastischer O-Ring 87 eingelegt ist. Dieser dichtet beim Festspannen des Montageflansches 10 an dem Tragteil 84 die Verbindungsstelle gasdicht ab. Dadurch wird der Vorderbereich des Querstromventilators 1 hermetisch gegenüber der atmosphärischen Umwelt abgedichtet.

Vorzugsweise kann das Laufrad 3 ein großes Durchmesser-Längenverhältnis aufweisen.

Dieses Verhältnis d : l = 1 : 5 (d = Durchmesser, l = Länge) ist versuchstechnisch abgesichert und führt zu sehr guten Ergebnissen. Es ist möglich, Betriebspunkte im überkritischen Bereich bei hohen Umfangsgeschwindigkeiten zu fahren.

Je nach Verhältnis d : 1 des Laufrades 3 ergeben sich besonders vorteilhafte Direkteinschaltmöglichkeiten mit Elektromotoren im 6, 4, 2-poligem Betrieb. Auch größere Verhältnisse, nämlich d : 1 bis etwa 1 : 8 sind möglich bei Senkrechtbetrieb, das heißt, die Längserstreckung des Laufrades verläuft etwa parallel mit der Gravitationskraft. Eventuell erfolgt der Einsatz von zentralen Hohloder Vollwellen im Laufrad. Bei den erfindungsgemäßen Querstromventilatoren, insbesondere wenn sie als Heißgasventilatoren ausgebildet sind und ein großes Durchmesser-Längenverhältnis aufweisen, bietet die vorstehend beschriebene Fangeinrichtung Sicherheit bei kritischen Betriebszuständen.

## Patentansprüche

1. Querstromventilator (1) mit einer Antriebseinrichtung (2), einem mit der Antriebseinrichtung (2) in Drehmitnahme verbundenen Laufrad (3), einer dem Laufrad (3) zugeordneten Luftleiteinrichtung (4) und einem Montageflansch (10), der die übrige Peripherie des Querstromventilators (1) radial überragt und sowohl eine Abdichtung zwischen der Förderzone des Querstromventilators (1) und der Außenatmosphäre schafft, als auch durch seine Abtrennwirkung zwischen der Förderzone und der Antriebszone des Querstromventilators (1) einen Dichtflansch bildet, wobei durch den im Bereich zwischen der Antriebseinrichtung (2) und dem Laufrad (3) liegenden Montageflansch (10), die an diesem fliegend befestigte Luftleiteinrichtung (4) und die auch dort fliegend befestigte Antriebseinrichtung (2) sowie eine fliegende Lagerung des Laufrads (3) eine ein axiales Einbringen in seinen Einbauort ermöglichende Einschubeinheit (15) gebildet ist.

2. Querstromventilator nach Anspruch 1, **dadurch gekennzeichnet**, daß der Montageflansch (10) als Montageplatte (11) ausgebildet ist.

3. Querstromventilator nach einem der vorhergehenden Ansprüche, **dadurch gekennzeichnet**, daß der Montageflansch (10) mit einer Dichtung versehen ist.

4. Querstromventilator nach einem der vorhergehenden Ansprüche, **dadurch gekennzeichnet**, daß der Montageflansch (10) eine Ringnut (86) aufweist, in der ein die Dichtung bildender O-Ring (87) einliegt.

5. Querstromventilator nach einem der vorhergehenden Ansprüche, **dadurch gekennzeichnet**, daß der Montageflansch (10), insbesondere die Montageplatte (11), quer, insbesondere rechtwinklig, zur Längserstreckung der Welle des Laufrads (3) beziehungsweise der Welle der Antriebseinrichtung (2) verläuft.

6. Querstromventilator nach einem der vorhergehenden Ansprüche, **dadurch gekennzeichnet**, daß die Antriebseinrichtung (2) als Elektromotor (5) ausgebildet ist.

7. Querstromventilator nach einem der vorhergehenden Ansprüche, **dadurch gekennzeichnet**, daß die Antriebseinrichtung (2) als auf der Welle des Laufrads (3) angeordnete Riementriebscheibe (42) oder Kettentriebscheibe ausgebildet ist.

8. Querstromventilator nach einem der vorhergehenden Ansprüche, **dadurch gekennzeichnet**, daß die Antriebseinrichtung (2) zwei axial voneinander beabstandete Lager aufweist, die ebenfalls als alleinige Lager des Laufrads (3) dienen.

9. Querstromventilator nach einem der vorhergehenden Ansprüche, **dadurch gekennzeichnet**, daß der Elektromotor (5) einen derart langen Wellenstummel (6) aufweist, daß er in einstückiger Ausbildung gleichfalls die Welle des Laufrads (3) bildet.

10. Querstromventilator nach einem der vorhergehenden Ansprüche, **dadurch gekennzeichnet**, daß der Montageflansch (10) ein Laufrad-Wellenlager aufweist.

11. Querstromventilator nach einem der vorhergehenden Ansprüche, **dadurch gekennzeichnet,** daß der am Montageflansch (10) zugewandten Stirnseite des Laufrads (3) eine radial verlaufende Sperrwand (26) gegenüberliegt, die unter Ausbildung einer Luft-Wärme- beziehungsweise -Kälte-Isolierraumzone (27) mit Abstand zum Montageflansch (10) angeordnet ist.

12. Querstromventilator nach Anspruch 11, **dadurch gekennzeichnet**, daß mehrere, voneinander axial beabstandete Sperrwände (30) in der Isolierzone (27) angeordnet sind.

13. Querstromventilator nach einem der vorhergehenden Ansprüche 11 oder 12, **dadurch gekennzeichnet**, daß die Sperrwände (26, 30) am Montageflansch (10) und/oder an der Luftleiteinrichtung (4) feststehend befestigt sind.

14. Querstromventilator nach einem der vorhergehenden Ansprüche 11 bis 13, **dadurch gekennzeichnet**, daß die Sperrwände (46, 48) an der Welle der Antriebseinrichtung (2) und/oder des Laufrads (3) mitdrehend befestigt sind.

15. Querstromventilator nach einem der vorhergehenden Ansprüche 11 bis 14, **dadurch gekennzeichnet,** daß die Sperrwände (26, 30, 46, 48) sowohl feststehend als auch mitdrehend in Labyrinth-Anordnung (47) angeordnet sind.

16. Querstromventilator nach einem der vorhergehenden Ansprüche, **dadurch gekennzeichnet**, daß einseitig des Förderbereichs des Nutzluftstroms des Laufrads (3) dieses einen Verlängerungsbereich (44) aufweist, in den hinein sich die Luftschaufeln des Laufrads (3) bis in eine zwischen dem Förderbereichsende und dem Montageflansch (10) liegende Luft-Wärme- beziehungsweise -Kälteisolierraumzone (27) erstrecken.

17. Querstromventilator nach Anspruch 16, **dadurch gekennzeichnet**, daß das Laufrad (3) im Abschnitt des Förderbereichsendes eine radial verlaufende Sperrwand (46) aufweist.

18. Querstromventilator nach einem der vorhergehenden Ansprüche 13 oder 14, **dadurch gekennzeichnet**, daß das Laufrad mehrere, voneinander beabstandete Sperrwände (46, 48) in der Isolierzone (27) aufweist.

19. Querstromventilator nach einem der vorhergehenden Ansprüche 13 bis 15, **dadurch gekennzeichnet**, daß die mitdrehenden Sperrwände (46, 48) zusammen mit ortsfesten Sperrwänden (26, 30) eine Labyrinth-Abdichtung bilden.

20. Querstromventilator nach einem der vorhergehenden Ansprüche 13 bis 16, **gekennzeichnet durch** einen Einström-Luftweg (53), durch den Luft im Bereich der Isolierzone (27) axial in das Innere des Laufrads (3) einströmt und radial aus dem Laufrad (3) austritt.

21. Querstromventilator nach einem der vorhergehenden Ansprüche, **dadurch gekennzeichnet**, daß das Laufrad (3) eine von dessen Stirnseite ausgehende Welle aufweist.

22. Querstromventilator nach einem der vorhergehenden Ansprüche, **dadurch gekennzeichnet**, daß das Laufrad (3) eine sich über dessen Gesamtlänge erstreckende, durchgehende Welle aufweist.

23. Querstromventilator nach einem der vorhergehenden Ansprüche, **dadurch gekennzeichnet**, daß im Bereich zwischen dem Montageflansch (10) und der Antriebseinrichtung (2) sich mitdrehende Kühlflügel (41) angeordnet sind.

24. Querstromventilator nach einem der vorhergehenden Ansprüche, **gekennzeichnet durch** eine Verstelleinrichtung (67) mit der die Luftleiteinrichtung (4) gegenüber dem Laufrad (3) ausrichtbar ist.

25. Querstromventilator nach einem der vorhergehenden Ansprüche, **dadurch gekennzeichnet**, daß die Verstelleinrichtung (67) die Luftleiteinrichtung (4) mit dem Montageflansch (10) verbindet.

26. Querstromventilator nach einem der vorhergehenden Ansprüche, **dadurch gekennzeichnet,** daß das Laufrad (3) ein Durchmesser-Längen-Verhältnis von maximal etwa d : l = 1 : 10, vorzugsweise etwa d : l = 1 : 5, aufweist, wobei d den Durchmesser des Laufrads und 1 die Länge des Laufrads bezeichnet.

## Claims

1. A cross-flow fan (1) with a drive device (2), an impeller wheel (3) connected with rotary entrainment to the drive device (2), an air-guiding device (4) associated with the impeller wheel (3), and an assembly flange (10) which projects radially beyond the remaining periphery of the cross-flow fan (1) and both produces a seal between the conveying zone of the cross-flow fan (1) and the outer atmosphere and forms a sealing flange as a result of its separating effect between the conveying zone and the driving zone of the cross-flow fan (1), wherein an insertion unit (15) permitting axial introduction into its installation site is formed by the assembly flange (10) situated in the region between the drive device (2) and the impeller wheel (3), the air-guiding device (4) secured to the said assembly flange (10) in a cantilever manner and the drive device (2) also secured there in a cantilever manner as well as by an overhung mounting of the impeller wheel (3).

2. A cross-flow fan according to Claim 1, **characterized in that** the assembly flange (10) is constructed in the form of an assembly plate (11).

3. A cross-flow fan according to one of the preceding Claims, **characterized in that** the assembly flange (10) is provided with a seal.

4. A cross-flow fan according to one of the preceding Claims, **characterized in that** the assembly flange (10) is provided with an annular groove (86) in which an O-ring (87) forming the seal is situated.

5. A cross-flow fan according to one of the preceding Claims, **characterized in that** the assembly flange (10), in particular the assembly plate (11), extends transversely, in particular at right angles, to the longitudinal extension of the shaft of the impeller wheel (3) and the shaft of the drive device (2) respectively.

6. A cross-flow fan according to one of the preceding Claims, **characterized in that** the drive device (2) is in the form of an electric motor (5).

7. A cross-flow fan according to one of the preceding Claims, **characterized in that** the drive device (2) is in the form of a belt-drive pulley (42) or chain-drive sprocket mounted on the shaft of the impeller wheel (3).

8. A cross-flow fan according to one of the preceding Claims, **characterized in that** the drive device (2) is provided with two bearings which are spaced axially from each other and which likewise act as the sole bearings of the impeller wheel (3).

9. A cross-flow fan according to one of the preceding Claims, **characterized in that** the electric motor (5) has a shaft stub (6) of such length that it likewise forms the shaft of the impeller wheel (3) in a one-piece design.

10. A cross-flow fan according to one of the preceding Claims, **characterized in that** the assembly flange (10) is provided with a shaft bearing of the impeller wheel.

11. A cross-flow fan according to one of the preceding Claims, **characterized in that** the end face of the impeller wheel (3) facing the assembly flange (10) has opposite it a blocking wall (26) which extends radially and which is arranged at a distance from the assembly flange (10) so as to form a heat- or cold-insulation-space zone (27) of air.

12. A cross-flow fan according to Claim 11, **characterized in that** a plurality of blocking walls (30) spaced axially from one another are arranged in the insulation zone (27).

13. A cross-flow fan according to one of the preceding Claims 11 or 12, **characterized in that** the blocking walls (26, 30) are secured stationary on the assembly flange (10) and/ or on the air-guiding device (4).

14. A cross-flow fan according to one of the preceding Claims 11 to 13, **characterized in that** the blocking walls (46. 48) are secured jointly rotating on the shaft of the drive device (2) and/or of the impeller wheel (3).

15. A cross-flow fan according to one of the preceding Claims 11 to 14, **characterized in that** the blocking walls (26, 30. 46, 48) are arranged both stationary and jointly rotating in a labyrinth arrangement (47).

16. A cross-flow fan according to one of the preceding Claims, **characterized in that** at one end of the delivery region of the utilized-air flow of the impeller wheel (3) the said impeller wheel (3) is provided with an extension region (44) into which the air blades of the impeller wheel (3) extend as far as a heat- or cold-insulation-space zone (27) of air situated between the end of the delivery region and the assembly flange (10).

17. A cross-flow fan according to Claim 16, **characterized in that** the impeller wheel (3) is provided with a radially extending blocking wall (46) in the portion of the end of the conveying area.

18. A cross-flow fan according to one of the preceding Claims 13 or 14, **characterized in that** the impeller wheel is provided with a plurality of mutually spaced blocking walls (46, 48) in the insulation zone (27).

19. A cross-flow fan according to one of the preceding Claims 13 to 15, **characterized in that** the jointly rotating blocking walls (46, 48), together with stationary blocking walls (26, 30), form a labyrinth seal.

20. A cross-flow fan according to one of the preceding Claims 13 to 16, **characterized by** an inflow air path (53), through which air in the region of the insulation zone (27) flows axially into the interior of the impeller wheel (3) and radially out of the impeller wheel (3).

21. A cross-flow fan according to one of the preceding Claims, **characterized in that** the impeller wheel (3) has a shaft emerging from the end face thereof.

22. A cross-flow fan according to one of the preceding Claims, **characterized in that** the impeller wheel (3) has a continuous shaft extending over the entire length thereof.

23. A cross-flow, fan according to one of the preceding Claims, **characterized in that** jointly rotating cooling vanes (41) are arranged in the region between the assembly flange (10) and the drive device (2).

24. A cross-flow fan according to one of the preceding Claims, **characterized by** an adjusting device (67) by which the air-guiding device (4) can be orientated with respect to the impeller wheel (3).

25. A cross-flow fan according to one of the preceding Claims. **characterized in that** the adjusting device (67) connects the air-guiding device (4) to the assembly flange (10).

26. A cross-flow fan according to one of the preceding Claims, **characterized in that** the impeller wheel (3) has a diameter/length ratio of at most approximately **d : l** = 1 : 10, preferably approximately **d : l** = 1 : 5, wherein **d** designates the diameter of the impeller wheel and **I** the length of the impeller wheel.

## Revendications

1. Ventilateur à courant transversal (1) comportant un dispositif d'entraînement (2), un rotor (3) relié selon une liaison d'entraînement en rotation au dispositif d'entraînement (2), un dispositif (4) de guidage de l'air associé au rotor (3) et une bride de montage (10), qui fait saillie radialement par rapport au reste de la périphérie du ventilateur à courant transversal (1) et établit une étanchéité entre la zone de refoulement du ventilateur à courant transversal (1) et l'atmosphère extérieure, et forme également, et au moyen de son action de séparation entre la zone de refoulement et la zone d'entraînement du ventilateur à courant transversal (1), une bride d'étanchéité, et dans lequel la bride de montage (10) située dans la zone entre le dispositif d'entraînement (2) et le rotor (3), le dispositif (4) de guidage de l'air fixé à l'état flottant contre cette bride et le dispositif d'entraînement (2) fixé également à l'état flottant en cet endroit ainsi qu'un système de tourillonnage flottant du rotor (3) forment une unité d'insertion (15). qui permet une insertion axiale du ventilateur à courant transversal (1) dans son emplacement de montage.

2. Ventilateur à courant transversal selon la revendication 1, caractérisé en ce que la bride de montage (10) est agencée sous la forme d'une plaque de montage (11).

3. Ventilateur à courant transversal selon l'une des revendications précédentes, caractérisé en ce que la bride de montage (10) est pourvue d'une garniture d'étanchéité.

4. Ventilateur à courant transversal selon l'une des revendications précédentes, caractérisé en ce que la bride de montage (10) comporte une gorge annulaire (86), dans laquelle est inséré un joint torique (87) formant la garniture d'étanchéité.

5. Ventilateur à courant transversal selon l'une des revendications précédentes, caractérisé en ce que la bride de montage (10), notamment la plaque de montage (11), s'étend transversalement et notamment à angle droit par rapport à l'étendue longitudinale de l'arbre du rotor (3) ou de l'arbre du dispositif d'entraînement (2).

6. Ventilateur à courant transversal selon l'une des revendications précédentes, caractérisé en ce que le dispositif d'entraînement (2) est agencé sous la forme d'un moteur électrique (5).

7. ventilateur à courant transversal selon l'une des revendications précédentes, caractérisé en ce que le dispositif d'entraînement (2) est agencé sous la forme d'une poulie motrice pour courroie (42) ou d'une poulie motrice pour chaîne, disposée sur l'arbre du rotor (3).

8. Ventilateur à courant transversal selon l'une des revendications précédentes, caractérisé en ce que le dispositif d'entraînement (2) comporte deux paliers qui sont distants l'un de l'autre axialement et sont également utilisés comme seuls paliers du rotor (3).

9. Ventilateur à courant transversal selon l'une des revendications précédentes, caractérisé en ce que le moteur électrique (5) possède un bout d'arbre (6) qui a une longueur telle qu'il forme simultanément, dans une réalisation monobloc, l'arbre du rotor (3).

10. Ventilateur à courant transversal selon l'une des revendications précédentes, caractérisé en ce que la bride de montage (10) comporte un palier d'arbre du rotor.

11. Ventilateur à courant transversal selon l'une des revendications précédentes, caractérisé en ce qu'en vis-à-vis de la face frontale du rotor (3), qui est toumée vers la bride de montage (10), est disposée une paroi radiale de blocage (26), qui est disposée, en formant une zone d'espace d'air d'isolation vis-à-vis de la chaleur ou du froid (27), à distance de la bride de montage (10).

12. ventilateur à courant transversal selon la revendication 11, caractérisé en ce que plusieurs parois de blocage (30), qui sont distantes axialement, sont disposées dans la zone d'isolation (27).

13. Ventilateur à courant transversal selon l'une des revendications 11 ou 12, caractérisé en ce que les parois de blocage (26, 30) sont fixées de façon fixe sur la bride de montage (10) et/ou sur le dispositif (4) de guidage de l'air.

14. Ventilateur à courant transversal selon l'une des revendications précédentes 11 à 13, caractérisé en ce que les parois de blocage (46, 48) sont fixées sur l'arbre du dispositif d'entraînement (2) et/ou du rotor (3) de manière à pouvoir tourner conjointement avec eux.

15. Ventilateur à courant transversal selon l'une des revendications précédentes 11 à 14, caractérisé en ce que les parois de blocage (26, 30, 46, 48) sont disposées aussi bien de façon fixe que de manière à pouvoir tourner conjointement avec l'arbre du dispositif d'entraînement (2) et/ou du rotor (3) selon une disposition à labyrinthe (47).

16. Ventilateur à courant transversal selon l'une des revendications précédentes, caractérisé en ce que d'un côté de la zone de refoulement du courant d'air utile du rotor (3), ce dernier possède une zone de prolongement (44), dans laquelle les pales du rotor (3) s'étendent jusque dans une zone d'espace d'air d'isolation vis-à-vis de la chaleur ou du froid (27), située entre l'extrémité de la zone de refoulement et la bride de montage (10).

17. Ventilateur à courant transversal selon la revendication 16, caractérisé en ce que le rotor (3) comporte, dans la section de l'extrémité de la zone de refoulement, une paroi radiale de blocage (46).

18. Ventilateur à courant transversal selon l'une des revendications précédentes 13 ou 14, caractérisé en ce que le rotor comporte plusieurs parois de blocage (46, 48), distantes les unes des autres, dans la zone d'isolation (27).

19. Ventilateur à courant transversal selon l'une des revendications précédentes 13 à 15, caractérisé en ce que les parois de blocage (46, 48), qui tournent conjointement, forment conjointement avec les parois de blocage (26, 30) fixées de façon fixe un système d'étanchéité à labyrinthe.

20. Ventilateur à courant transversal selon l'une des revendications précédentes 13 à 16, caractérisé par un trajet de pénétration de l'air (53), au moyen duquel l'air pénètre axialement, au niveau de la zone d'isolation (27), à l'intérieur du rotor (3) et sort radialement du rotor (3).

21. Ventilateur à courant transversal selon l'une des revendications précédentes, caractérisé en ce que le rotor (3) possède un arbre qui sort de sa face frontale.

22. Ventilateur à courant transversal selon l'une des revendications précédentes, caractérisé en ce que le rotor (3) comporte un arbre continu, qui s'étend sur toute la longueur du rotor.

23. Ventilateur à courant transversal selon l'une des revendications précédentes, caractérisé en ce que des ailettes de refroidissement (41), qui tournent conjointement, sont disposées dans la zone comprise entre la bride de montage (10) et le dispositif d'entraînement (2).

24. Ventilateur à courant transversal selon l'une des revendications précédentes, caractérisé par un dispositif de régulation (67), au moyen duquel le dispositif (4) de guidage de l'air peut être orienté par rapport au rotor (3).

25. Ventilateur à courant transversal selon l'une des revendications précédentes, caractérisé en ce que le dispositif de régulation (67) relie le dispositif (4) de guidage de l'air à la bride de montage (10).

26. Ventilateur à courant transversal selon l'une des revendications précédentes. caractérisé en ce que le rotor (3) possède un rapport diamètre-longueur égal au maximum à environ d:l=1:10 et de préférence environ d:l=1:5, d étant le diamètre et l 1a longueur du rotor.
